# EUROPÄISCHE PATENTSCHRIFT

(11) **EP 1 158 834 B1**
(45) Veröffentlichungstag und Bekanntmachung des Hinweises auf die Patenterteilung: **19.01.2011**
(21) Anmeldenummer: 01107224.6
(22) Anmeldetag: 17.03.2001
(51) Int. Cl.: H04R 23/00

(54) **Hochtonlautsprecher**
High frequency loudspeaker
Haut-parleur à haute fréquence

(30) Priorität: 23.05.2000 DE 10025460
(43) Veröffentlichungstag der Anmeldung: 28.11.2001
(73) Patentinhaber: Harman Becker Automotive Systems GmbH, 76307 Karlsbad (DE)
(72) Erfinder: Bachmann, Wolfgang, Dr., 41516 Grevenbroich (DE); Krump, Gerhard, Dr., 94374 Schwarzach (DE); Regl, Hans-Jürgen, 93049 Regensburg (DE); Ziganki, Andreas, 40822 Mettmann (DE)
(74) Vertreter: Schmuckermaier, Bernhard

(56) Entgegenhaltungen:
- WO-A-00/15000
- WO-A-93/21743
- WO-A-97/09842
- FR-A- 561 357
- GB-A- 2 246 684

## Beschreibung

Die Erfindung betrifft einen Hochtonlautsprecher mit einer leichten, dünnen Sandwichplatte, die zu vielfach reflektierten Biegewellen anregbar ist, und einen mit der Sandwichplatte in Schwingungsverbindung stehenden Treiber zum Anregen der Sandwichplatte.

Plattenlautsprecher sind in mehreren Varianten mit sehr verschiedenartiger Konstruktion und Strahlungscharakteristik bekannt. Ihnen ist lediglich gemeinsam, dass die schallabstrahlende Fläche (Membran) eben oder nur leicht gekrümmt ist, d. h. Krümmungsradien aufweist, die sehr viel grösser sind als die Membrandiagonale. Eine Form von Plattenlautsprechern wird beispielsweise durch Elektrostaten gebildet, die einen verteilten Hochspannungsantrieb, eine ebene metallisierte Folienmembran, eine Kolbenstrahlercharakteristik mit scharfer Bündelung im Mittel- und Hochtonbereich aufweisen. Eine andere Form sind sogenannte Magnetostaten mit einem verteilten elektrodynamischen Antrieb, ebener metallisierter Folienmembran sowie einer Kolbenstrahlercharakteristik bei scharfer Bündelung im Mittel- und Hochtonbereich. Absorberplatten weisen dagegen eine dünne, schwingungsgedämpfte, flächig gelagerte Folienmembran und einen zentral positionierten, elektrodynamischen Antrieb auf. Sie erlauben eine stark gedämpfte Biegewellenausbreitung ohne Randreflexion und sind daher resonanzfrei. Einen elektrodynamischen Antrieb weisen auch sogenannte Planare auf, die eine ebene, starre Platte als Membran und eine Kolbenstrahlercharakteristik mit scharfer Bündelung im Mitteltonbereich haben. Der Betriebsfrequenzbereich ist dabei unterhalb der ersten Biegeschwingungsresonanz. Multiresonanzplatten schließlich haben ebenfalls einen elektrodynamischen Antrieb, eine ebene, leichte, biegesteife, freitragend gehalterte Platte als Membran. Sie weisen eine unregelmäßige Rundstrahlcharakteristik auf und haben einen Betriebsfrequenzbereich, welcher unterhalb bis weit oberhalb der ersten Biegeschwingungsresonanz liegt. Die nach diesem Prinzip konstruierten Lautsprecher werden als "Multiresonanzplattenlautsprecher" (DML = Distributed Mode Loadspeaker) bezeichnet.

Die bei Konuslautsprechern gefürchteten Biegewellenresonanzen müssen bei Plattenlautsprechern nicht von vornherein als schädlich angesehen werden. Bei geeigneter Anregungs- und Einspanntechnik, Materialauswahl und Plattenstruktur können die Biegeschwingungsresonanzen sogar den Hauptanteil des Klanggeschehens prägen und damit ein neuartiges, angenehmes Klangerlebnis liefern. Derartige Plattenlautsprecher sind beispielsweise aus der WO 97/09842, FR561357, WO 0015000 oder der EP 0 924 959 A2 bekannt.

Aus der GB 22 46 684 ist ein Lautsprecher bekannt mit einer leichten, freitragenden dünnen Sandwichplatte, die zu vielfach reflektierten Biegewellen anregbar ist, und mindestens einem mit der Sandwichplatte in Schwingungsverbindung stehendem Treiber zum Anregen der Sandwichplatte, wobei die Sandwichplatte zur dämpfungsarmen Ausbreitung von Biegewellen ausgebildet ist, die Sandwichplatte freitragenden, dämpfungsarmen mittels Halterungselementen gehaltert ist und die Halterungselemente dämpfungsarm bei höheren Schaltfrequenzen ausgebildet sind und die Sandwichplatte zwei dünne, harte Deckblätter und eine dazwischenliegende, scherfeste, dünne Kernschicht aufweist.

Multiresonanzplattenlautsprecher haben für den Anwender den Reiz, dass anstelle von Boxen nur eine dünne Platte verwendet wird. Die Wiedergabe im Mitteltonbereich gilt dabei unbestritten als gut. Allerdings ist die Wiedergabe im höchsten Diskantbereich oder gar darüber hinaus in dem von audiophilen HiFi-Liebhabern geforderten tiefen Ultraschallbereich (beispielsweise 20 kHz bis 50 kHz) problematisch. Aus diesem Grund ist ein Multiresonanzplattenlautsprecher für den Höchsttonbereich noch nicht auf dem Markt.

Aufgabe der Erfindung ist es daher, einen Multiresonanzplattenlautsprecher anzugeben, der im Höchsttonbereich betrieben werden kann.

Die Aufgabe wird bei einem Hochtonlautsprecher der eingangs genannten Art durch die Merkmale des Patentanspruches 1 gelöst. Ausgestaltungen und Weiterbildungen der Erfindung sind Gegenstand von Unteransprüchen.

Im einzelnen sieht die Erfindung unter anderem vor, den Treiber so auszubilden, dass er für die Anregung bei höheren Schallfrequenzen geeignet ist. Die Sandwichplatte wird dabei zur dämpfungsarmen Ausbreitung von Biegewellen ausgelegt, wobei die Sandwichplatte freitragend und dämpfungsarm mittels Halterungselementen gehaltert ist. Die Halterungselemente sind so ausgebildet, dass sie bei höheren Schallfrequenzen dämpfungsarm sind.

Wegen des extrem geringen Hubs im Mikrometerbereich in Kombination mit der kurzen Biegewellenlänge (z. B. 30 mm bei 20 kHz) kommen Treiber zum Einsatz, die für einen Einsatz im Mittel- und Tieftonbereich nicht geeignet sind und umgekehrt. Separate Treiberhalterungen werden dabei bevorzugt nicht eingesetzt. Ein derartiges Antriebssystem zeichnet sich dadurch aus, dass es mit gutem Wirkungsgrad die Sandwichplatte zu Biegeschwingungen anregt.

Ein bevorzugter elektrodynamischer Ultrahochtontreiber besteht beispielsweise aus nur drei Teilen: Ein Teil wird durch eine radial polarisierte Magnetscheibe im Miniaturformat unter Verwendung eines Magnetwerkstoffes mit Seltenen Erden gebildet. Weiterhin ist ein Momentenlager vorgesehen, dass mit der Magnetscheibe und dem Paneel verklebt ist. Ebenfalls mit dem Paneel verklebt ist ein dritter, durch eine Schwingspule gebildeter Teil des Ultrahochtontreibers.

Entsprechend kann auch ein piezoelektrischer Ultrahochtontreiber aus nur drei Teilen aufgebaut werden. Hierzu ist ein Messingplättchen vorgesehen, das ein ein- oder zweiseitig aufgebrachtes, polarisiertes Piezokeramiksubstrat aufweist. Des Weiteren ist wiederum ein Momentenlager mit Piezoscheibe und Paneel verklebt. Ein Momentenring ist mit dem Paneel direkt verklebt. Dabei können der Momentenring und das Momentenlager auch ersetzt werden durch eine entsprechende Formgebung (beispielsweise durch Tiefziehen oder Prägen) des metallischen Trägerplättchens, so dass dann ein einteiliger piezoelektrischer Treiber entsteht.

Erfindungsgemäß weist die Sandwichplatte zwei dünne, harte Deckblätter und eine dazwischenliegende, scherfeste, dünne Kernschicht auf. Die Kernschicht hart eine Wabenstruktur. Die Wabenstruktur bietet eine hohe mechanische Steifigkeit bei geringem Gewicht. Des Weiteren weist die Kernschicht eine räumlich unterschiedliche Verteilung der elastomechanischen Eigenschaften auf, was durch Verdünnungen und/oder Aussparungen in der Kernschicht und/oder der Deckschicht erreicht wird. Die Zonen sind dabei so dimensioniert und angeordnet, dass ein Grundmuster sich jeweils in verkleinertem Maßstab wiederholt und sich abermals in diesen kleineren Strukturen wiederholt.

Durch diese Maßnahmen wird für sich und insbesondere in Kombination miteinander die Scherfestigkeit der Sandwichplatte erhöht.

Die dünnen, harten Deckblätter können aus Metall oder Glas- oder Karbonfaser verstärktem Kunstharz bestehen. Bei Wabenmaterial wird zum Beispiel Aramid verwendet.

Die Kernschicht umfasst mindestens eine Folie, die durch Prägetechnik aufgebrachte periodisch sich wiederholende Ausbuchtungen wie beispielsweise Noppen, Pyramiden, Zylinder oder ähnlichem aufweist. Gestalt, Anordnung und Ausrichtung der Ausbuchtungen sind dabei so, dass eine maximale Schubsteifigkeit in alle Momentrichtungen erreicht wird. Bei einer Ausgestaltung der Erfindung sind alle Ausbuchtungen Noppen in Form einer vierseitige Pyramiden mit quadratischem Grundriss. Die Noppen sind streng periodisch, dicht an dicht gleichsinnig ausgerichtet in geradlinigen Zeilen angeordnet, wobei alternierend jede zweite Zeile durchweg aus Noppen entgegengesetzter Ausrichtung besteht. Jede Zeile ist gegenüber den benachbarten Zeilen um eine halbe Noppe versetzt.

Bei einer Weiterbildung der Erfindung ist vorgesehen, dass die Halterungselemente zum Aufsetzen oder Einlassen in größere Stützstrukturen geeignet sind. Die Halterungselemente sind beispielsweise einerseits durch sprödharte Klebung an der Sandwichplatte befestigt und andererseits mit der Stützstruktur verbunden. Dazu können die Halterungselemente Kanten aufweisen, wobei jeweils mindestens eine Kante in einer geeigneten Aussparung der Stützstruktur sprödhart verklebt ist. Dabei kann der Treiber an der Rückseite als Halterelement ausgebildet sein. Schliesslich kann als Stützstruktur die Plattenmembran eines Tief- und/oder Mittelhochtonplattenlautsprechers gebildet werden. Aber auch jede sonstige, feste Struktur kann als Halterung dienen wie beispielsweise das Gehäuse von Fernsehgeräten, die Innenverkleidung von Kraftfahrzeugen, Möbeltüren usw. Daneben bietet sich aber auch der Einsatz von Multiresonanzplattenhochtönern wegen ihrer überlegenen Abstrahlcharakteristik auch für den Einsatz in konventionellen Boxen an.

Wesentlich für die Funktionsweise des erfindungsgemäßen Hochtöners sind die folgenden Eigenschaften der Sandwichplatte:
a) Eine geringe Biegeschwingungsdämpfung in der Fläche und an den Kanten;
b) die Biegegrundresonanz liegt vorzugsweise unterhalb des Betriebsfrequenzbandes;
c) die Biegewellenlänge ist klein gegenüber der Flächendiagonalen.

Diese Eigenschaften werden erfindungsgemäß durch eine extrem dünne und extrem leichte Sandwichplatte erzielt. Dabei kann etwa von einer dreischichtigen Sandwichplatte mit geringer Dicke ausgegangen werden. Eine Schicht wird dabei durch einen beispielsweise 2 mm dicken Wabenkern gebildet mit Deckblattfolien aus beispielsweise Metall oder glasseidenverstärktem Kunstharz. Auch die Flächendiagonale wird klein (z. B. 20 cm) gehalten.

Bei einer Weiterbildung kann dann eine Massenreduzierung durch zonenweise Verdünnungen oder Aussparungen erreicht werden. Dabei kann eine gleichmäßige Verteilung der Punktimpedanz auf der Plattenfläche erreicht werden, da bei realen Platten die Impedanz ortsabhängig ist. Die Aussparungsmuster auf der Multiresonanzplatte werden dazu so organisiert, dass ein Grundmuster sich in verkleinertem Maßstab wiederholt und in den wiederholten kleineren Strukturen wiederum nochmals verkleinerte Abbilder realisiert werden. Bei dieser Art der Anordnung handelt es sich um ein sogenanntes "fraktales" Muster.

Bei einer anderen Weiterbildung wird ein geringer Reflexionsverlust durch die Plattenhalterung erreicht, indem eine freitragende Stützung an ausgesuchten Punkten unter Aussparung der Randzone und des Plattenzentrums erfolgt. Als derartige Stützen kommen beispielsweise auch passend präparierte Treiber in Frage. Besonders vorteilhaft ist es, wenn die Halterungselemente spröd-hart verklebt sind. Mit dieser Konstruktion wird auch eine tiefe Biegewellengrundresonanz von beispielsweise unter 500 Hz erreicht, wodurch eine sehr hohe Eigenfrequenzdichte im Nutzfrequenzbereich erzielt wird. Ausserdem liegt bei der erfindungsgemäßen Sandwichplatte die Biegewellengeschwindigkeit im Betriebsfrequenzband in der Grössenordnung von 5000 m/s. Die Biegewellenlängen haben dann eine Grössenordnung von ca. 3 cm und sind damit deutlich geringer als die Plattendiagonale von z. B. 20 cm.

Die extrem dünne, extrem leichte Kernschicht der Sandwichplatte kann beispielsweise durch eine Nomex-Wabe, einen Hartschaum oder durch eine dünne, mit Noppenmuster geprägte Metallfolie gebildet werden. Die Metallfolie mit Noppenmuster hat den Vorteil einer relativ unaufwendigen Herstellung.

Die Erfindung wird nachfolgend anhand der in den Figuren der Zeichnung dargestellten Ausführungsbeispiele näher erläutert. Es zeigt:
- Figur 1: einen elektrodynamischen Treiber für einen erfin- dungsgemäßen Hochtonlautsprecher,
- Figur 2: eine erste Ausführungsform eines piezoelektrischen Treibers für einen erfindungsgemäßen Hochtonlautspre- cher,
- Figur 3: eine zweite Ausführungsform eines piezoelektrischen Treibers für einen erfindungsgemäßen Hochtonlautspre- cher,
- Figur 4: eine erste Ausführungsform einer Halterung für einen erfindungsgemäßen Hochtonlautsprecher,
- Figur 5: eine zweite Ausführungsform einer Halterung für einen erfindungsgemäßen Hochtonlautsprecher,
- Figur 6: eine Ausführungsform eines formstabilen Noppenprofils und
- Figur 7: eine Ausführungsform eines fraktalen Musters.

Figur 1 zeigt einen elektrodynamischen Diskanttreiber 1 im Schnitt. Ein radial polarisierter ringförmiger Permanentmagnet 4 vom Seltene-Erde-Typ ist über eine zentral verklebte, zentral positionierte Koppelscheibe 5 an der Sandwichplatte 3 durch Klebung fixiert. Eine Schwingspule 6 mit einem Spulenträger 7 und einer Spulenwicklung 8 umgibt konzentrisch den Permanentmagneten 4, so dass sich ein Schwingspalt 2 bildet. Die Schwingspule 6 ist dabei direkt mit der Sandwichplatte 3 verklebt. Die Sandwichplatte 3 selbst besteht aus den harten Deckblättern 9, 10 und einem damit innig verbundenen, leichten, schubsteifen Kern 11, welcher zwischen den Deckblättern 9 und 10 angeordnet ist.

Die Anordnung ist zudem vorteilhafterweise um eine Halterung erweitert derart, dass die Rückseite des Permanentmagneten 4 mit einer Stützstruktur 12 versehen ist, die als Halterung für den gesamten Diskantplattenlautsprecher dient. Anstelle der Stützstruktur 12 kann auch eine andere Art von Halterung vorgesehen werden.

Figur 2 zeigt einen dreiteiligen piezoelektrischen Diskanttreiber in drei verschiedenen Ausgestaltungen 13, 14 und 15 im Querschnitt. Beim piezoelektrischen Diskanttreiber 13 ist auf ein metallisches Trägerplättchen 16 (einseitig oder beidseitig) ein radial polarisiertes piezokeramisches Substrat 17 aufgebracht, das so ausgebildet ist, dass es auf ein axial wirkendes elektrisches Feld mit radialer Kontraktion bzw. radialer Expansion reagiert. Das Trägerplättchen 16 wird von einer zentral angeordneten Koppelscheibe 19 und konzentrisch von einem Koppelring 18 getragen. Koppelscheibe 19 und Koppelring 18 sind mit dem Trägerplättchen 16 und mit einer Sandwichplatte 20 verklebt, welche ihrerseits aus einem hinteren Deckblatt 21, einem vorderen Deckblatt 22 und einem Sandwichkern 23 besteht.

Der Diskanttreiber 14 nach Figur 2 geht aus dem Diskanttreiber 13 dadurch hervor, dass ein zentral angeordneter Stützfuss 24 vorgesehen ist, der dazu dient, über den Diskanttreiber 14 den gesamten Diskantlautsprecher zu haltern. Entsprechend geht auch der Diskanttreiber 15 nach Figur 2 aus dem Diskanttreiber 13 hervor, in dem er als Stützelement einen Stützring 25 aufweist.

Ein einteiliger piezoelektrischer Diskanttreiber ist in Figur 3 in drei Ausführungsformen 26, 27 und 28 im Querschnitt dargestellt. Aus einem ursprünglich ebenen metallischen Trägerplättchen wird durch spannlose Formgebung ein äußerer Koppelring 30 aufgestülpt sowie ein zentraler Koppelnoppen 31 ausgebildet. Auf dieses geprägte Trägerplättchen 29 ist ein radial polarisiertes piezokeramisches Substrat 32 mit zentraler Aussparung 33 aufgebracht. Koppelring 30 und Koppelnoppen 31 des Trägerplättchens 29 sind dabei mit der Sandwichplatte 20 verklebt.

Der Diskanttreiber 27 unterscheidet sich von dem Diskanttreiber 26 durch einen zusätzlich angebrachten Stützring 35, der ebenfalls dazu dient, über den Diskanttreiber 27 den ganzen Diskantlautsprecher zu haltern. Der Diskanttreiber 28 enthält entsprechend als Alternative zu dem Stützring 35 einen Stützfuß 34.

Figur 4 zeigt zwei erfindungsgemäße Diskantlautsprecher 37 und 38, die auf eine Membran 36 eines (wesentlich größeren) Mittel-/Tiefton-Plattenlautsprechers aufgesetzt sind. Der piezoelektrische Diskant-Lautsprecher 37 wird durch eine Membran 39 und einen piezoelektrischen Treiber 40 gebildet. Mit Hilfe des Stützrings 51 ist er in der Lage, die statische Last des Treibers 40 aufzunehmen. In gleicher Weise ist ein elektrodynamischer Diskantlautsprecher 38 bestehend aus einer Membran 39 und einem elektrodynamischen Treiber 41 durch einen Stützring 52 in der Lage, die statische Last des Treibers 41 aufzunehmen.

Eine andere Alternative ist in Figur 5 gezeigt, bei der zwei erfindungsgemäße Diskantlautsprecher 42 und 43 jeweils in die Membran 36 des Mittel-/Tiefton-Plattenlautsprechers eingelassen sind. Der piezoelektrische Diskantlautsprecher 42 mit Membran 44 und piezoelektrischem Treiber 47 ist in eine abgestufte Aussparung 45 der Mittel-/Tiefton-Membran 36 eingelassen.

Das in Figur 6 gezeigte formstabile Noppenprofil ist als Sandwichkern eines Diskant-Multiresonanzplattenlautsprechers verwendbar. Die matrixartige Anordnung besteht aus abwechselnden Zeilen gleichgerichteter Noppen 50 wie beispielsweise den Zeilen 47 mit zur Vorderseite (+) ausgestülpten Noppen 50 im Wechsel mit den Zeilen 48, die aus zur Hinterseite (-) herausragenden Noppen 49 bestehen. Wie in Figur 6 dargestellt ist, sind die Zeilen 47 und 48 gegeneinander um je eine halbe Noppe versetzt. Ohne diesen Versatz wäre der Sandwichkern in einer Krümmungsrichtung sehr weich. Durch den Versatz wird jedoch eine höhere Steifigkeit gegen Scherung in zwei Achsen parallel zu den Noppenkanten erreicht.

Figur 7 zeigt ein fraktales Muster 59 von (beispielsweise) rechteckförmig angelegten Strukturveränderungen in einem Sandwichpaneel 60 in Draufsicht auf die Membranfläche. Die ganze rechteckförmige Fläche enthält ein fraktales Muster 51 in Form von beispielsweise rechteckförmigen Strukturveränderungen. Die ganze rechteckförmige Fläche enthält dabei als Form der strukturveränderten Zone ebenfalls ein Rechteck 53, das als zentrales Rechteck aus einer gleichmäßigen 3x3-Unterteilung der ursprünglichen Form entsteht. Die (gedachten) restlichen acht gleich großen Rechtecke enthalten wieder jeweils eine zentral positionierte rechteckige Strukturveränderung 54, die wiederum aus einer 3x3-Teilung entstanden ist. In einem weiteren entsprechenden Schritt entstehen dann in gleicher Weise noch kleinere Rechtecke 55.

Angepasst an die Größe der strukturveränderten Zonen 53, 54 und 55 können beispielsweise große 56, mittelgroße 57 oder kleine Treiber 58 eingesetzt werden.

## Patentansprüche

1. Hochtonlautsprecher mit
einer leichten, freitragenden dünnen Sandwichplatte (3, 20, 39, 60), die zu vielfach reflektierten Biegewellen anregbar ist, und
mindestens einem mit der Sandwichplatte (3, 20, 39, 60) in Schwingungsverbindung stehenden Treiber (1, 13, 14, 15, 26, 27, 28, 40, 41) zum Anregen der Sandwichplatte (3, 20, 39, 60), wobei
der Treiber (1, 13, 14, 15, 26, 27, 28, 40, 41) zur Anregung bei höheren Schallfrequenzen ausgebildet ist,
die Sandwichplatte (3, 20, 39, 60) zur dämpfungsarmen Ausbreitung von Biegewellen ausgebildet ist,
die Sandwichplatte (3, 20, 39, 60) freitragend und dämpfungsarm mittels Halterungselementen (12, 24, 25, 34, 35) gehaltert ist,
die Halterungselemente (12, 24, 25, 34, 35) dämpfungsarm bei höheren Schallfrequenzen ausgebildet sind,
die Sandwichplatte (3) zwei dünne, harte Deckblätter (9, 10) und eine dazwischen liegende, scherfeste, dünne Kernschicht (11) aufweist, die Kernschicht (11) eine räumlich unterschiedliche Verteilung der elastomechanischen Eigenschaften aufweist, in der Kernschicht und/oder den Deckschichten zonenweise Verdünnungen und/oder Aussparungen (53 bis 55) vorgesehen sind und die Zonen (53 bis 55) so dimensioniert und angeordnet sind, dass ein Grundmuster sich jeweils in verkleinertem Maßstab wiederholt und sich abermals in diesen kleineren Strukturen wiederholt.

2. Hochtonlautsprecher nach Anspruch 1, **dadurch gekennzeichnet, dass** die Kernschicht (11) eine Wabenstruktur aufweist.

3. Hochtonlautsprecher nach Anspruch 2, **dadurch gekennzeichnet, dass** die Kernschicht (29) eine Folie umfasst, die durch Prägetechnik aufgebrachte periodisch sich wiederholende Ausbuchtungen (31) aufweist.

4. Hochtonlautsprecher nach Anspruch 3, **dadurch gekennzeichnet, dass** Gestalt, Anordnung und Ausrichtung der Ausbuchtungen derart ist, dass die maximale Schubsteifigkeit in alle Momentrichtungen erreicht wird.

5. Hochtonlautsprecher nach Anspruch 3 oder 4, **dadurch gekennzeichnet, dass**
als Ausbuchtungen Noppen (49, 50) in Form einer vierseitigen Pyramide mit quadratischem Grundriss vorgesehen sind und
die Noppen (49, 50) streng periodisch, dicht an dicht und gleichsinnig ausgerichtet in geradlinigen Zeilen (47, 48) angeordnet sind, wobei
alternierend jede zweite Zeile (48) durchweg aus Noppen entgegengesetzter Ausrichtung besteht und
jede Zeile (47) gegenüber den benachbarten Zeilen (48) um eine halbe Noppe (49, 50) versetzt ist.

6. Hochtonlautsprecher nach einem der vorherigen Ansprüche, **dadurch gekennzeichnet, dass** die Halterungselemente (12, 24, 25, 34, 35) zum Aufsetzen oder Einlassen in eine größere Stützstruktur (36) geeignet sind.

7. Hochtonlautsprecher nach Anspruch 6, **dadurch gekennzeichnet, dass** die Halterungselemente einerseits durch sprödharte Klebung an der Sandwichplatte befestigt und andererseits mit der Stützstruktur verbunden sind.

8. Hochtonlautsprecher nach Anspruch 6 oder 7, **dadurch gekennzeichnet, dass** die Halterungselemente eine Berandung aufweisen und dass die Berandung in einer Aussparung der Stützstruktur spröd-hart verklebt ist.

9. Hochtonlautsprecher nach Anspruch 6, 7 oder 8, **dadurch gekennzeichnet, dass** der Treiber (40, 41, 46, 47) an der Rückseite als Halterelement ausgebildet ist.

10. Hochtonlautsprecher nach einem der Ansprüche 6 bis 9, **dadurch gekennzeichnet, dass** als Stützstruktur (36) die Plattenmembran eines Tief- und/oder Mitteltonplattenlautsprechers vorgesehen ist.

## Claims

1. A high frequency loudspeaker including
a light, self-supporting, thin sandwich plate (3, 20, 39, 60), which may be excited to produce multiply reflected bending waves, and
at least one driver (1, 13, 14, 15, 26, 27, 28, 40, 41), which is vibration connected to the sandwich plate (3, 20, 39, 60), for exciting the sandwich plate (3, 20, 39, 60), wherein
the driver (1, 13, 14, 15, 26, 27, 28, 40, 41) is constructed for excitation at higher audio-frequencies,
the sandwich plate (3, 20, 39, 60) is constructed for low-loss propagation of bending waves,
the sandwich plate (3, 20, 39, 60) is held in a self supporting and low-loss manner by means of mounting elements (12, 24, 25, 34, 35),
the mounting elements (12, 24, 25, 34, 35) are of low-loss construction at higher audio-frequencies, the sandwich plate (3) includes two thin, hard, cover sheets (9, 10) and a shear-resistant, thin core layer (11) situated between them,
the core layer (11) has a spatially differing distribution of elasto-mechanical properties,
regions of reduced thickness and/or openings (53 to 55) are provided in regions in the core layer and/or the cover layers and
the regions (53 to 55) are so dimensioned and arranged that a basic pattern is repeated on a reduced scale and is repeated again in the smaller structures.

2. A high frequency loudspeaker as claimed in claim 1, **characterised in that** the core layer (11) has a honeycomb structure.

3. A high frequency loudspeaker as claimed in claim 2, **characterised in that** the core layer (29) includes a film which affords periodically repeating bulges (31) applied by an embossing technique.

4. A high frequency loudspeaker as claimed in claim 3, **characterised in that** the shape, arrangement and alignment of the bulges is such that the maximum shear modulus is achieved in all moment directions.

5. A high frequency loudspeaker as claimed in claim 3 or 4, **characterised in that** protuberances (49, 50) in the form of a four-sided pyramid with a rectangular outline are provided as the bulges and the protuberances (49, 50) are arranged strictly periodically, closely packed and orientated in the same sense in straight lines (47, 48), wherein every second line (48) consists exclusively of protuberances of opposite alignment and each line (47) is offset from the adjacent lines (48) by half a protuberance (49, 50).

6. A high frequency loudspeaker as claimed in one of the preceding claims, **characterised in that** the mounting elements (12, 24, 25, 34, 35) are suitable for placing on or setting into a larger support structure (36).

7. A high frequency loudspeaker as claimed in claim 6, **characterised in that** the mounting elements are connected on the one hand to the sandwich plate by brittle hard adhesive and are connected on the other hand to the support structure.

8. A high frequency loudspeaker as claimed in claim 6 or 7, **characterised in that** the mounting elements have a boundary area and that the boundary area is secured by brittle-hard adhesive in an opening in the support structure.

9. A high frequency loudspeaker as claimed in 6, 7 or 8, **characterised in that** the driver (40, 41, 46, 47) is constructed on its rear side as a support element.

10. A high frequency loudspeaker as claimed in one of claims 6 to 9, **characterised in that** the flat membrane of a low-frequency and/or middle-frequency diaphragm loudspeaker is provided as the support structure (36).

## Revendications

1. Haut parleur d'aiguës comprenant
un panneau sandwich mince, léger et autoportant (3, 20, 39, 60), qui peut être excité pour produire de multiples ondes de flexion réfléchies, et
au moins un actionneur (1, 13, 14, 15, 26, 27, 28, 40, 41) entretenant une relation de vibration avec le panneau sandwich (3, 20, 39, 60) pour exciter le panneau sandwich (3, 20, 39, 60), où
l'actionneur (1, 13, 14, 15, 26, 27, 28, 40, 41) est conçu pour produire une excitation en cas de fréquences de résonance plus élevées,
le panneau sandwich (3, 20, 39, 60) est conçu pour une diffusion des ondes de flexion peu amortie,
le panneau sandwich (3, 20, 39, 60) est supporté au moyen d'éléments supports (12, 24, 25, 34, 35) de manière autoportante et peu amortie,
les éléments supports (12, 24, 25, 34, 35) sont conçus pour un faible amortissement en cas de fréquences de résonance plus élevées,
le panneau sandwich (3) présente deux feuilles de couverture (9,10) dures et minces et une couche centrale (11) mince et résistant au cisaillement, posée entre les deux,
la couche centrale (11) présente une répartition spatialement différente des propriétés mécano-élastiques,
des amincissements et/ou des évidements (53 à 55) sont prévus par zone dans la couche centrale et/ou les couches de couverture et
les zones (53 à 55) étant dimensionnées et disposées de manière à ce qu'un motif de base se répète à chaque fois à une échelle de plus en plus réduite et se répète encore et encore dans ces structures plus petites.

2. Haut parleur d'aiguës selon la revendication 1, **caractérisé en ce que** la couche centrale (11) présente une structure en nid d'abeilles.

3. Haut parleur d'aiguës selon la revendication 2, **caractérisé en ce que** la couche centrale (29) comprend une feuille qui présente des cavités (31), réalisées par gaufrage et se répétant périodiquement.

4. Haut parleur d'aiguës selon la revendication 3, **caractérisé en ce que** la forme, la disposition et l'orientation des cavités sont telles que l'on obtient une rigidité de cisaillement maximale dans toutes les directions du couple.

5. Haut parleur d'aiguës selon la revendication 3 ou 4, **caractérisé en ce que**
des nopes (49, 50) sont prévues sous la forme de pyramides tétragonales à base carrée à titre de cavités et
les nopes (49, 50) sont disposées strictement périodiquement, orientées côte à côte et dans le même sens en lignes droites (47, 48), où
en alternance, chaque deuxième ligne (48) est constituée de nopes orientées en sens inverse, et
chaque ligne (47) est décalée d'une demie nope (49, 50) par rapport aux lignes adjacentes (48).

6. Haut parleur d'aiguës selon l'une des revendications précédentes, **caractérisé en ce que** les éléments supports (12, 24, 25, 34, 35) sont appropriés à la pose ou à l'introduction dans une structure d'appui (36) plus grande.

7. Haut parleur d'aiguës selon la revendication 6, **caractérisé en ce que** les éléments supports sont fixés d'une part au panneau sandwich par une colle résistant à la rupture et sont reliés d'autre part à la structure d'appui.

8. Haut parleur d'aiguës selon la revendication 6 ou 7, **caractérisé en ce que** les éléments supports présentent une bordure et **en ce que** la bordure est collée de manière à résister à la rupture dans un évidement de la structure d'appui.

9. Haut parleur d'aiguës selon la revendication 6, 7 ou 8, **caractérisé en ce que** l'actionneur (40, 41, 46, 47) est conçu sous la forme d'élément support sur la face arrière.

10. Haut parleur d'aiguës selon l'une des revendications 6 à 9, **caractérisé en ce que** la membrane de panneau d'un haut-parleur à panneau de graves et/ou du registre moyen est prévue sous la forme d'une structure d'appui (36).
